# EUROPÄISCHE PATENTANMELDUNG

(11) **EP 4 692 689 A1**
(43) Veröffentlichungstag der Anmeldung: **11.02.2026**
(21) Anmeldenummer: 25194368.4
(22) Anmeldetag: 06.08.2025
(51) Int. Cl.: F25B 49/02

(54) **VERFAHREN ZUR REGELUNG EINER CO2-KÄLTEANLAGE IM TRANSKRITISCHEN BETRIEB**

(30) Priorität: 08.08.2024 AT 506642024
(71) Anmelder: Hauser GmbH, 4040 Linz (AT)
(72) Erfinder: Pertiller, Gerhard, 8132 Pernegg an der Mur (AT); Rieberer, René, 8043 Graz (AT); Schöffl, Leopold, 4209 Engerwitzdorf (AT); Kotenko, Oleksandr, 4600 Wels (AT)
(74) Vertreter: Hübscher & Partner Patentanwälte GmbH

(57) **Zusammenfassung**

Es wird ein Verfahren zur Regelung einer CO₂-Kälteanlage (1) im sub- und transkritischen Betrieb beschrieben, deren Kältemittel über wenigstens einen bedarfsweise zuschaltbaren Unterkühlerkreislauf (2, 3, 4, 5, 6, 21) zur Erhöhung der Nutzkälteleistung und / oder des nutzkältebezogenen COP unterkühlt wird. Um bei vergleichsweise einfacher Umsetzung und ohne die Notwendigkeit aufwendiger Genehmigungsverfahren die Energieeffizienz der Anlage bei hohen Umgebungstemperaturen zu verbessern, wird vorgeschlagen, dass wenigstens ein Unterkühlerkreislauf beim Überschreiten der Gaskühleraustrittstemperatur der CO₂-Kälteanlage (1) über einen Gaskühleraustrittstemperatureinschaltwert und / oder des den Flashgasanteil im Kältekreislauf der CO₂-Kälteanlage (1), vorzugsweise als Spannung oder als Stromwert, abbildenden Stellsignals des Mitteldruckventils (13) über einen Stellsignaleinschaltwert aktiviert wird.

## Beschreibung

Die Erfindung bezieht sich auf ein Verfahren zur Regelung einer CO₂-Kälteanlage im sub- und transkritischen Betrieb, deren Kältemittel über wenigstens einen bedarfsweise zuschaltbaren Unterkühlerkreislauf zur Erhöhung der Nutzkälteleistung und / oder des nutzkältebezogenen COP bzw. der Arbeitszahl unterkühlt wird.

Vor dem Hintergrund regulatorischer Bestimmungen zum Verbot des Einsatzes gewisser Fluorkohlenwasserstoffe in Kälteanlagen gab es in den letzten Jahrzehnten Bestrebungen, energieeffiziente Systeme mit alternativen Kältemitteln zu entwickeln, die ein möglichst geringes Treibhauspotenzial aufweisen. Dabei kommen mittlerweile insbesondere Kälteanlagen auf Basis von CO₂ zum Einsatz, die sich nicht zuletzt durch die einfache Verfügbarkeit des diesbezüglichen Kältemittels auszeichnen. Bei Außentemperaturen ab ca. 27 °C stellt sich allerdings eine sogenannte transkritische Betriebsweise bei CO₂-Kälteanlagen ein, wodurch das Abführen der im Betrieb anfallenden Abwärme in weiterer Folge die effektive Kälteleistung und damit die Leistungszahl bzw. den "Coefficient Of Performance" (COP) spürbar reduziert.

Aus dem Stand der Technik ist es bekannt, zur Kompensation eines etwaigen Leistungskennzahlabfalls von CO₂-Kälteanlagen in der transkritischen Betriebsweise Gaskühler im Kältekreislauf vorzusehen, die eine überkritische Kühlung des Kältemittels nach der Verdichtung erlauben. Nachteilig ist daran allerdings, abgesehen von den höheren Betriebsdrücken, den damit verbundenen höheren Komponentenanforderungen sowie dem erhöhten Installations- und Wartungsaufwand, dass bei hohen Umgebungstemperaturen, wie diese aufgrund klimatischer Veränderungen auch in gemäßigten Klimazonen während der Sommerzeit vermehrt auftreten, die Effizienz sinkt, was letztlich wiederum in erhöhten Energieverbräuchen resultiert.

Zur weiteren Effizienzsteigerung von CO₂-Kälteanlagen in der transkritischen Betriebsweise kommen daher beispielsweise Ejektoren, Parallelverdichter oder auch mechanische Unterkühler zum Einsatz. Als Kältemittel für mechanische Unterkühler wird unter anderem Propan verwendet. Allerdings bedingt der Einsatz von Propan aufwendige Genehmigungsverfahren aufgrund der in diesem Zusammenhang erforderlichen höheren Füllmengen des brennbaren Kältemittels R290.

Der Erfindung liegt somit die Aufgabe zugrunde, ein Verfahren der eingangs geschilderten Art so auszugestalten, dass bei vergleichsweise einfacher Umsetzung und ohne die Notwendigkeit aufwendiger Genehmigungsverfahren die Energieeffizienz der Anlage bei hohen Umgebungstemperaturen verbessert wird.

Die Erfindung löst die gestellte Aufgabe dadurch, dass wenigstens ein Unterkühlerkreislauf beim Überschreiten der Gaskühleraustrittstemperatur der CO₂-Kälteanlage über einen Gaskühleraustrittstemperatureinschaltwert und / oder des den Flashgasanteil im Kältekreislauf, insbesondere als analoges, vorzugsweise als Spannung oder als Stromwert, abbildenden Stellsignals des Mitteldruckventils über einen Stellsignaleinschaltwert aktiviert wird.

Im Allgemeinen sind bevorzugt mehrere bedarfsweise zuschaltbare Unterkühlerkreisläufe vorgesehen. Ein jeweiliger Unterkühlerkreislauf kann dabei jeweils einem eigenen Unterkühlermodul zugeordnet sein, wobei die Unterkühlmodule unter Ausbildung einer Unterkühlermodulgruppe parallel miteinander verschaltet sind. Diese mehrere Unterkühlermodule aufweisende Unterkühlermodulgruppe ist insbesondere seriell in den Kältekreislauf der CO₂-Kälteanlage eingebunden, sodass die Unterkühlermodulgruppe, bezogen auf den Kältemittelfluss des CO₂-Kältekreislaufes der Kälteanlage, einerseits stromabwärts des Gaskühlers und andererseits stromaufwärts des Hochdruckventils und des Mitteldruckabscheiders bzw. Mitteldrucksammlers angeordnet ist.

Der Erfindung liegt dabei die Erkenntnis zugrunde, dass sich auf besonders einfache und damit vorteilhafte Weise anhand der Informationen der Gaskühleraustrittstemperatur der CO₂-Kälteanlage und /oder des Stellsignals des Mitteldruckventils, welches als Ausgleichsventil zur Aufrechterhaltung eines konstanten Sammlerdrucks im Kältekreislauf dient, Aufschluss darüber erhalten wird, wann wenigstens ein Unterkühlerkreislauf aktiviert oder deaktiviert werden muss, um trotz etwaiger inhärenter Regelungsträgheiten sowie unter Berücksichtigung eines möglichst geringen Verschleißes der Anlagenkomponenten auch bei hohen Außentemperaturen nachhaltig eine hohe Leistungszahl bzw. eine hohe Nutzkälteleistung zu erreichen. Das Stellsignal bildet dabei über die diesbezügliche Spannungsauflösung, beispielsweise von 0 bis 10 V, oder über die diesbezügliche Stromwertauflösung, beispielsweise von 4 bis 20 mA, die vom Flashgasanteil abhängige Größe zum Halten des vorgegebenen Mitteldruckes ab. Die erfindungsgemäßen Maßnahmen schaffen dabei aufgrund der hohen Effizienz die Voraussetzung, dass nicht nur etwaige Komponenten des CO₂-Kältekreislaufs, wie z.B. Verdichter, Gaskühler, Mitteldruckabscheider bzw. Mitteldrucksammler und Rohrleitungen um etwa 10-15 % kleiner dimensioniert werden können, sondern auch die jeweiligen Unterkühlerkreisläufe entsprechend kompakt ausgeführt werden können. Dies hat den entscheidenden Vorteil, dass insbesondere im Zusammenhang mit Propan (R290) als Unterkühlerkältemittel die Füllmengen der jeweiligen Unterkühlerkreisläufe gemäß OVE EN 60335-2-89:2018 auf 150 g begrenzt sein können, sodass allfällige aufwändige Genehmigungsverfahren und Sicherheitsvorkehrungen entfallen. Des Weiteren ermöglichen die erfindungsgemäßen Maßnahmen, dass auch die für den Betrieb der Kälteanlage notwendige Infrastruktur gegebenenfalls kleiner dimensioniert werden kann, beispielsweise indem etwaige Sicherungen eine geringere Strombelastbarkeit aufweisen müssen. Aufgrund der durch die erfindungsgemäßen Regelungsmaßnahmen ermöglichten kompakten Dimensionierung der Komponenten und die infolge der Paralleschaltung der Module reduzierten CO₂-Massenströme werden keine zu hohen Lasten auf die Unterkühlerkreisläufe übertragen, sodass diese vor zu hohen Verdampfungstemperaturen geschützt sind, damit jede Komponente eines Unterkühlermoduls bzw. einer Unterkühlermodulgruppe innerhalb ihres Betriebsbereichs arbeitet. Dadurch können Lastschwankungen im Kältekreislauf der CO₂-Kälteanlage, die zu unterschiedlichen Belastungen der Unterkühlerkreisläufe führen, zuverlässig kompensiert werden.

Eine initiale Aktivierung, d.h. eine erstmalige Aktivierung eines ersten Unterkühlerkreislaufs bei zunächst deaktivierten Unterkühlerkreisläufen erfolgt ausschließlich beim Überschreiten der Gaskühleraustrittstemperatur der CO₂-Kälteanlage über einen Gaskühleraustrittstemperatureinschaltwert. Der Gaskühleraustrittstemperatureinschaltwert liegt vorzugsweise bei wenigstens 25 °C.

Besonders günstige Regelungsbedingungen bei hoher Energieeffizienz sowie geringem Komponentenverschleiß werden dadurch ermöglicht, dass zum Aktivieren bzw. Deaktivieren der jeweiligen Unterkühlerkreisläufe sowohl vorgegebene Ein- bzw. Ausschaltwartezeiten, als auch die Gaskühleraustrittstemperatur der CO₂-Kälteanlage sowie die jeweiligen Unterkühlerkreislauftemperaturen mitberücksichtigt werden. Im Falle einer mehrere Unterkühlerkreisläufe bzw. Unterkühlermodule aufweisenden Unterkühlermodulgruppe wird in der Regel die auf der Eingangsseite der Unterkühlermodulgruppe abgegriffene gemeinsame Unterkühlereintrittstemperatur betrachtet. Vorzugsweise entspricht die Gaskühleraustrittstemperatur der CO₂-Kälteanlage dieser Unterkühlereintrittstemperatur. Umgekehrt kann als Unterkühleraustrittstemperatur die auf der Ausgangsseite der Unterkühlermodulgruppe abgegriffene gemeinsame Unterkühleraustrittstemperatur herangezogen werden.

Beispielsweise kann vor, während und / oder nach einer vorgegebenen Ausschaltwartezeit die Gaskühleraustrittstemperatur der CO₂-Kälteanlage, die Unterkühleraustrittstemperatur eines bereits aktivierten Unterkühlerkreislaufs und / oder das Stellsignal des Mitteldruckventils bestimmt werden, wobei dieser Unterkühlerkreislauf deaktiviert wird, wenn einerseits die Gaskühleraustrittstemperatur einen vorgegebenen Gaskühleraustrittstemperaturausschaltwert unterschreitet und / oder anderseits die Unterkühleraustrittstemperatur einen vorgegebenen Unterkühleraustrittstemperaturausschaltwert und / oder das Stellsignal des Mitteldruckventils einen Stellsignalausschaltwert unterschreitet. Der Gaskühleraustrittstemperaturausschaltwert liegt vorzugsweise bei höchstens 24 °C.

Im Hinblick auf eine hohe Energieeffizienz sowie eine Verschleißreduktion bzw. Lebensdauererhöhung der Unterkühlerkreislaufkomponenten wird dieser Unterkühlerkreislauf insbesondere nur dann deaktiviert, wenn entweder einerseits die Gaskühleraustrittstemperatur einen vorgegebenen Gaskühleraustrittstemperaturausschaltwert unterschreitet oder andererseits die Unterkühleraustrittstemperatur einen vorgegebenen Unterkühleraustrittstemperaturausschaltwert und / oder das Stellsignal des Mitteldruckventils einen Stellsignalausschaltwert unterschreitet. Durch die parallele Abfrage einer leistungsabhängigen Größe, d.h. der Unterkühleraustrittstemperatur und / oder des Stellsignals des Mitteldruckventils, einerseits, und der von der Umgebungstemperatur beeinflussten und damit tageszeitabhängigen Gaskühleraustrittstemperatur andererseits, wobei als Deaktivierungskriterium bevorzugt lediglich eine leistungsabhängige Größe oder die Gaskühleraustrittstemperatur herangezogen wird, bleiben die Unterkühlerkreisläufe nur so lange wie erforderlich aktiviert.

Da durch den Einsatz der Unterkühlerkreisläufe zusätzliche Schallquellen vorliegen, müssen nicht zuletzt in Wohngebieten bzw. aufgrund behördlicher Vorgaben Ruhezeiten, insbesondere in den Abend- und Nachtstunden, berücksichtigt und die Schallemissionen zu jenen Zeiten entsprechend reduziert werden. Aufgrund dessen, dass in den Abend- und Nachtstunden mit der Umgebungstemperatur auch die Gaskühleraustrittstemperatur regelmäßig unter den Gaskühleraustrittstemperaturausschaltwert sinkt, bieten somit die zuvor beschriebenen erfindungsgemäßen Regelungsmaßnahmen den zusätzlichen Vorteil, dass Unterkühlerkreisläufe auch dann deaktiviert werden, wenn die Unterkühleraustrittstemperatur noch über dem Unterkühleraustrittstemperaturausschaltwert liegt. Infolgedessen können die Anforderungen an den Schallschutz in den Abend- und Nachtstunden berücksichtigt werden, ohne merklich an Effizienz einzubüßen.

Umgekehrt kann vor, während und / oder nach einer vorgegebenen Einschaltwartezeit die Gaskühleraustrittstemperatur der CO₂-Kälteanlage, die Unterkühleraustrittstemperatur eines bereits aktivierten Unterkühlerkreislaufs und / oder das Stellsignal des Mitteldruckventils bestimmt werden, wobei ein weiterer Unterkühlerkreislauf aktiviert wird, wenn
a. einerseits die Gaskühleraustrittstemperatur einen vorgegebenen Gaskühleraustrittstemperaturausschaltwert überschreitet und / oder die Unterkühleraustrittstemperatur einen vorgegebenen Unterkühleraustrittstemperaturausschaltwert und / oder das Stellsignal des Mitteldruckventils den Stellsignalausschaltwert überschreitet, und wenn
b. die Unterkühleraustrittstemperatur einen vorgegebenen Unterkühleraustrittstemperaturschwellwert und / oder das Stellsignal des Mitteldruckventils einen Stellsignalschwellwert überschreitet.

Vorzugsweise wird jener weitere Unterkühlerkreislauf nur dann aktiviert, wenn
a. sowohl die Gaskühleraustrittstemperatur einen vorgegebenen Gaskühleraustrittstemperaturausschaltwert überschreitet, als auch die Unterkühleraustrittstemperatur einen vorgegebenen Unterkühleraustrittstemperaturausschaltwert und / oder das Stellsignal des Mitteldruckventils einen Stellsignalausschaltwert überschreitet, und wenn
b. die Unterkühleraustrittstemperatur einen vorgegebenen Unterkühleraustrittstemperaturschwellwert und / oder das Stellsignal des Mitteldruckventils einen Stellsignalschwellwert überschreitet.

Allgemein kann unter einer "Bestimmung" der entsprechenden Temperaturen bzw. Signale im Sinne der Erfindung beispielsweise auch ein "Abgriff" verstanden werden.

Die Ein- bzw. Ausschaltwartezeiten werden vorzugsweise so gewählt, dass nach erfolgtem Aktivieren bzw. Deaktivieren wieder ein stabiler Betriebspunkt der gesamten CO2-Kälteaanlage erreicht wird.

Vor diesem Hintergrund sowie unter Berücksichtigung eines reduzierten Verschleißes von insbesondere Stellgliedern, wie z.B. Ventilen, empfiehlt es sich, dass die Ein- und / oder Ausschaltwartezeiten wenigstens 5 Minuten betragen. Dadurch wird verhindert, dass insbesondere die Verdichter in den jeweiligen Unterkühlerkreisläufen nicht mehr als 6 bis 8 Mal pro Stunde ein- und wieder abgeschaltet werden, was andernfalls zu einem erhöhten Komponentenverschleiß führen würde. Die Ein- und / oder Ausschaltwartezeiten insbesondere unterschiedlicher Unterkühlermodule bzw. Unterkühlermodulgruppen können grundsätzlich auch zu den gleichen Zeitpunkten beginnen und / oder enden.

Die Erfindung bezieht sich auch auf ein Unterkühlermodul für ein erfindungsgemäßes Verfahren, sowie auf eine Vorrichtung zur Durchführung eines solchen Verfahrens, wobei die Vorrichtung eine einen Kältekreislauf ausbildenden sowie wenigstens einen Gaskühler aufweisende CO₂-Kälteanlage und wenigstens ein dem Kältekreislauf bedarfsweise zuschaltbares Unterkühlermodul aufweist. Eine Vorrichtung kann eine mehrere bedarfsweise zuschaltbare Unterkühlermodule aufweisende Unterkühlermodulgruppe aufweisen. Ein Unterkühlermodul umfasst dabei einen jeweiligen Unterkühlerkreislauf, der wenigstens einen Verdampfer, wenigstens einen Verdichter, wenigstens einen Kondensator und wenigstens ein Drosselorgan aufweist, wobei Propan als Kältemittel für den Unterkühlerkreislauf vorgesehen ist, und wobei die Menge des Propans vorzugsweise höchstens 150 g beträgt.

Eine Verbesserung der füllmengenbezogenen Kälteleistung wird ermöglicht, dass bei einem erfindungsgemäßen Unterkühlermodul die zwischen dem Kondensator und dem Drosselorgan angeordnete Flüssigkeitsleitung ohne Filtertrockner ausgebildet ist. Grundsätzlich kann vorgesehen sein, dass in der zwischen Verdampfer und Verdichter angeordneten Saugleitung ein Trockner angeordnet ist. Dabei hat sich gezeigt, dass sich zufolge dieser Maßnahmen die Füllmenge des Kältemittels bei konstanter Kälteleistung reduzieren lässt. Dies ist darauf zurückzuführen, dass aufgrund der niedrigeren Dichte des Kältemittels in der Saugleitung vergleichsweise weniger Kältemittel benötigt wird. Ebenso ist es möglich, dass anstelle eines in der Flüssigkeitsleitung zwischen dem Kondensator und dem Drosselorgan angeordneten Filtertrockners an dieser Stelle ein Filter vorgesehen ist.

In der Zeichnung ist der Erfindungsgegenstand beispielsweise dargestellt. Es zeigen
- Fig. 1: ein schematisches Schaltbild einer erfindungsgemäßen Vorrichtung und
- Fig. 2: einen schematischen Unterkühlerkreislauf eines erfindungsgemäßen Unterkühlermoduls.

Anhand des schematischen Schaltbildes einer erfindungsgemäßen Vorrichtung aus Fig. 1 wird im Folgenden ein erfindungsgemäßes Verfahren zur Regelung einer CO₂-Kälteanlage 1 im sub- und transkritischen Betrieb beschrieben. Das Schaltbild dient lediglich zur allgemeinen Veranschaulichung des erfindungsgemäßen Prinzips und muss daher aus Übersichtsgründen allfällige weitere Komponenten einer erfindungsgemäßen Vorrichtung nicht explizit zeigen.

Das Kältemittel einer CO₂-Kälteanlage 1 wird über bedarfsweise zuschaltbare Unterkühlerkreisläufe 2, 3, 4, 5, 6 zur Erhöhung der Kälteleistung bzw. Leistungszahl unterkühlt. Die Unterkühlerkreisläufe 2, 3, 4, 5, 6 sind jeweils entsprechenden, mittels Blöcken schematisch angedeuteten Unterkühlermodulen zugeordnet. Die Unterkühlermodule bilden gemeinsam eine parallel miteinander verschaltete Unterkühlermodulgruppe 7, welche ihrerseits seriell in den Kältekreislauf der CO₂-Kälteanlage 1 eingebunden ist. Somit ist die Unterkühlermodulgruppe 7, bezogen auf den Kältemittelfluss der CO₂-Kälteanlage, einerseits stromabwärts eines Gaskühlers 8 und andererseits stromaufwärts eines Hochdruckventils 9 und eines Mitteldruckabscheiders 10 angeordnet. Die strichpunktierte Linie 11 soll eine gedachte Systemgrenze zwischen einer Außenaufstellung oberhalb der Linie 11 sowie einer Anordnung der jeweils unterhalb der Linie 11 dargestellten Komponenten in einem Maschinenraum andeuten.

Der Mitteldruckabscheider 10 ist einerseits mit einer zu nicht näher dargestellten Kühlstellen führenden Kältemittelleitung 12, sowie über ein Mitteldruckventil 13 mit einer Flashgasaustrittsleitung 14 strömungsverbunden.

Die Vorrichtung umfasst außerdem mehrere Sensoren, unter anderem zum Abgriff diverser Temperaturen. Explizit angedeutet sind ein Gaskühleraustrittstemperatursensor 15, sowie für die Unterkühlermodulgruppe 7 jeweils ein gemeinsamer Unterkühlereintrittstemperatursensor 16 und ein gemeinsamer Unterkühleraustrittstemperatursensor 17. Die vom Gaskühleraustrittstemperatursensor 15 ermittelte Temperatur entspricht dabei in der Regel jener vom Unterkühlereintrittstemperatursensor 16 ermittelten Temperatur. Darüber hinaus sind auch entsprechende Drucksensoren 18, 19 und 20 vorhanden.

Die Regelung erfolgt dabei derart, dass bei zunächst deaktivierten Unterkühlerkreisläufen 2, 3, 4, 5, 6 ein erster Unterkühlerkreislauf 2 beim Überschreiten der Gaskühleraustrittstemperatur der CO₂-Kälteanlage über einen Gaskühleraustrittstemperatureinschaltwert erstmalig aktiviert wird. Ein erster Unterkühlerkreislauf 2 wird beispielsweise dann aktiviert, wenn die vom Gaskühleraustrittstemperatursensor 15 ermittelte Gaskühleraustrittstemperatur des Kältekreislaufes einen vorgegebenen Gaskühleraustrittstemperatureinschaltwert von z.B. 25 °C überschritten hat. Es kann demnach keiner oder lediglich einer der Unterkühlerkreisläufe 2, 3, 4, 5, 6 bzw. können auch mehrere der Unterkühlerkreisläufe 2, 3, 4, 5, 6 bedarfsweise aktiviert oder deaktiviert werden. Das weitere Regelungsschema kann dabei wie folgt ablaufen:
Nach einer Wartezeit von mindestens 5 Minuten wird geprüft, ob sowohl die vom Gaskühleraustrittstemperatursensor 15 ermittelte Gaskühleraustrittstemperatur als auch die vom Unterkühleraustrittstemperatursensor 17 ermittelte Unterkühleraustrittstemperatur größer oder gleich als ein vorgegebener Gaskühleraustrittstemperaturausschaltwert bzw. Unterkühleraustrittstemperaturausschaltwert sind. Der Gaskühleraustrittstemperaturausschaltwert kann beispielsweise bei 24 °C, der Unterkühleraustrittstemperaturausschaltwert beispielsweise bei 7 °C liegen. Alternativ zur Unterkühleraustrittstemperatur kann auch das ermittelte Stellsignal des Mitteldruckventils 13 herangezogen werden, wobei dann das Stellsignal größer als ein entsprechender Stellsignalausschaltwert sein muss. Sind diese Bedingungen zunächst erfüllt, kommt als weitere Bedingung hinzu, dass die Unterkühleraustrittstemperatur einen vorgegebenen Unterkühleraustrittstemperaturschwellwert und / oder das Stellsignal des Mitteldruckventils 13 einen Stellsignalschwellwert überschreiten muss. Der Unterkühleraustrittstemperaturschwellwert kann beispielsweise bei 22 °C liegen. Sind somit sämtliche Bedingungen erfüllt, so wird der nächste Unterkühlerkreislauf 3 für wenigstens 5 Minuten aktiviert. Sollten die Bedingungen für die Aktivierung weiter erfüllt sein, wird diese Abfolge wiederholt, bis alle Unterkühlerkreisläufe 2, 3, 4, 5, 6 aktiviert sind oder der entsprechende Schwellwert unterschritten wird.

Umgekehrt muss für die Deaktivierung eines bereits aktivierten Unterkühlerkreislaufs 2, 3, 4, 5, 6 lediglich eine Bedingung erfüllt sein, d.h. es muss entweder einerseits die Gaskühleraustrittstemperatur einen vorgegebenen Gaskühleraustrittstemperaturausschaltwert oder andererseits die Unterkühleraustrittstemperatur einen vorgegebenen Unterkühleraustrittstemperaturausschaltwert und / oder das Stellsignal des Mitteldruckventils einen Stellsignalausschaltwert unterschreiten.

Wie dies in Fig. 2 gezeigt wird, weist ein für ein erfindungsgemäßes Verfahren vorgesehenes Unterkühlermodul einen Unterkühlerkreislauf 21 auf, der einen Verdampfer 22, einen Verdichter 23, einen Kondensator 24, sowie ein Drosselorgan 25 umfasst. Das Drosselorgan kann beispielsweise eine Kapillare, ein Expansionsventil o.ä. sein. In der zwischen dem Kondensator 24 und dem Drosselorgan 25 angeordneten Flüssigkeitsleitung 26, welche ohne Filtertrockner ausgebildet ist, befindet sich ein Filter 27. In der zwischen Verdampfer 22 und Verdichter 23 angeordneten Saugleitung 28 ist hingegen ein Trockner 29 vorgesehen. Die oben bezeichneten Unterkühlerkreisläufe 2, 3, 4, 5, 6 können dementsprechend ausgestaltet sein.

## Patentansprüche

1. Verfahren zur Regelung einer CO₂-Kälteanlage (1) im sub- und transkritischen Betrieb, deren Kältemittel über wenigstens einen bedarfsweise zuschaltbaren Unterkühlerkreislauf (2, 3, 4, 5, 6, 21) zur Erhöhung der Nutzkälteleistung und / oder des nutzkältebezogenen COP unterkühlt wird, **dadurch gekennzeichnet, dass** wenigstens ein Unterkühlerkreislauf beim Überschreiten der Gaskühleraustrittstemperatur der CO₂-Kälteanlage (1) über einen Gaskühleraustrittstemperatureinschaltwert und / oder des den Flashgasanteil im Kältekreislauf der CO₂-Kälteanlage (1), vorzugsweise als Spannung oder als Stromwert, abbildenden Stellsignals des Mitteldruckventils (13) über einen Stellsignaleinschaltwert aktiviert wird.

2. Verfahren nach Anspruch 1, **dadurch gekennzeichnet, dass** mehrere bedarfsweise zuschaltbare Unterkühlerkreisläufe (2, 3, 4, 5, 6, 21) vorgesehen sind, wobei bei zunächst deaktivierten Unterkühlerkreisläufen (2, 3, 4, 5, 6, 21) ein erster Unterkühlerkreislauf (2, 3, 4, 5, 6, 21) ausschließlich beim Überschreiten der Gaskühleraustrittstemperatur der CO₂-Kälteanlage (1) über einen Gaskühleraustrittstemperatureinschaltwert erstmalig aktiviert wird.

3. Verfahren nach Anspruch 1 oder 2, **dadurch gekennzeichnet, dass** vor, während und / oder nach einer vorgegebenen Ausschaltwartezeit zur Sicherstellung einer Mindestlaufzeit die Gaskühleraustrittstemperatur der CO₂-Kälteanlage (1), die Unterkühleraustrittstemperatur eines bereits aktivierten Unterkühlerkreislaufs (2, 3, 4, 5, 6, 21) und /oder das Stellsignal des Mitteldruckventils (13) bestimmt werden und dieser Unterkühlerkreislauf (2, 3, 4, 5, 6, 21) deaktiviert wird, wenn einerseits die Gaskühleraustrittstemperatur einen vorgegebenen Gaskühleraustrittstemperaturausschaltwert unterschreitet und / oder andererseits die Unterkühleraustrittstemperatur einen vorgegebenen Unterkühleraustrittstemperaturausschaltwert und / oder das Stellsignal des Mitteldruckventils (13) einen Stellsignalausschaltwert unterschreitet.

4. Verfahren nach Anspruch 3, **dadurch gekennzeichnet, dass** dieser Unterkühlerkreislauf (2, 3, 4, 5, 6, 21) nur dann deaktiviert wird, wenn entweder einerseits die Gaskühleraustrittstemperatur einen vorgegebenen Gaskühleraustrittstemperaturausschaltwert unterschreitet oder andererseits die Unterkühleraustrittstemperatur einen vorgegebenen Unterkühleraustrittstemperaturausschaltwert und / oder das Stellsignal des Mitteldruckventils (13) einen Stellsignalausschaltwert unterschreitet.

5. Verfahren nach einem der Ansprüche 1 bis 4, **dadurch gekennzeichnet, dass** vor, während und / oder nach einer vorgegebenen Einschaltwartezeit die Gaskühleraustrittstemperatur der CO₂-Kälteanlage (1), die Unterkühleraustrittstemperatur eines bereits aktivierten Unterkühlerkreislaufs (2, 3, 4, 5, 6, 21) und / oder das Stellsignal des Mitteldruckventils (13) bestimmt werden und ein weiterer Unterkühlerkreislauf (2, 3, 4, 5, 6, 21) aktiviert wird, wenn
a. einerseits die Gaskühleraustrittstemperatur einen vorgegebenen Gaskühleraustrittstemperaturausschaltwert überschreitet und / oder andererseits die Unterkühleraustrittstemperatur einen vorgegebenen Unterkühleraustrittstemperaturausschaltwert und / oder das Stellsignal des Mitteldruckventils (13) einen Stellsignalausschaltwert überschreitet, und wenn
b. die Unterkühleraustrittstemperatur einen vorgegebenen Unterkühleraustrittstemperaturschwellwert und / oder das Stellsignal des Mitteldruckventils (13) einen Stellsignalschwellwert überschreitet

6. Verfahren nach Anspruch 5, **dadurch gekennzeichnet, dass** jener weitere Unterkühlerkreislauf (2, 3, 4, 5, 6, 21) nur dann aktiviert wird, wenn
a. sowohl die Gaskühleraustrittstemperatur einen vorgegebenen Gaskühleraustrittstemperaturausschaltwert überschreitet, als auch die Unterkühleraustrittstemperatur einen vorgegebenen Unterkühleraustrittstemperaturausschaltwert und / oder das Stellsignal des Mitteldruckventils (13) einen Stellsignalausschaltwert überschreitet, und wenn
b. die Unterkühleraustrittstemperatur einen vorgegebenen Unterkühleraustrittstemperaturschwellwert und / oder das Stellsignal des Mitteldruckventils (13) einen Stellsignalschwellwert überschreitet.

7. Verfahren nach einem der Ansprüche 3 bis 6, **dadurch gekennzeichnet, dass** die Ein- und / oder Ausschaltwartezeiten wenigstens 5 Minuten betragen.

8. Verfahren nach einem der Ansprüche 3 bis 7, **dadurch gekennzeichnet, dass** die Ein- und / oder Ausschaltwartezeiten zu den gleichen Zeitpunkten beginnen und / oder enden.

9. Unterkühlermodul für ein Verfahren nach einem der Ansprüche 1 bis 8, mit einem Unterkühlerkreislauf (2, 3, 4, 5, 6, 21), der wenigstens einen Verdampfer (22), wenigstens einen Verdichter (23), wenigstens einen Kondensator (24) und wenigstens ein Drosselorgan (25) umfasst, **gekennzeichnet durch** Propan als Unterkühlerkältemittel für den Unterkühlerkreislauf (2, 3, 4, 5, 6, 21), wobei die Menge des Propans vorzugsweise höchstens 150 g beträgt.

10. Unterkühlermodul nach Anspruch 9, **dadurch gekennzeichnet, dass** die zwischen dem wenigstens einen Kondensator (24) und dem wenigstens einen Drosselorgan (25, 26, 27) angeordnete Flüssigkeitsleitung (28) filtertrocknerfrei ausgebildet ist.

11. Unterkühlermodul nach Anspruch 10, **dadurch gekennzeichnet, dass** in der zwischen Verdampfer (22) und Verdichter (23) angeordneten Saugleitung (28) ein Trockner (29) und / oder in der zwischen dem wenigstens einen Kondensator (24) und dem wenigstens einen Drosselorgan (25) angeordneten Flüssigkeitsleitung (26) ein Filter (27) vorgesehen ist.

12. Vorrichtung zur Durchführung eines Verfahrens nach einem der Ansprüche 1 bis 8, mit einer einen Kältekreislauf ausbildenden, wenigstens einen Gaskühler (8) aufweisenden CO₂-Kälteanlage (1) und wenigstens einem dem Kältekreislauf bedarfsweise zuschaltbaren Unterkühlermodul nach einem der Ansprüche 9 bis 11.

13. Vorrichtung nach Anspruch 12, **gekennzeichnet durch** eine Unterkühlermodulgruppe, die mehrere bedarfsweise zuschaltbare Unterkühlermodule nach einem der Ansprüche 9 bis 11 aufweist.
